# EUROPÄISCHE PATENTSCHRIFT

(11) **EP 0 478 999 B1**
(45) Veröffentlichungstag und Bekanntmachung des Hinweises auf die Patenterteilung: **13.04.1994**
(21) Anmeldenummer: 91115321.1
(22) Anmeldetag: 11.09.1991
(51) Int. Cl.: B05B 1/18, B05B 1/08, B05B 12/06, B05B 3/04

(54) **Brausekopf**
Shower head
Tête de douche

(30) Priorität: 04.10.1990 DE 4031206
(43) Veröffentlichungstag der Anmeldung: 08.04.1992
(73) Patentinhaber: FRIEDRICH GROHE AKTIENGESELLSCHAFT, D-58675 Hemer (DE)
(72) Erfinder: Körfgen, Harald, W-5758 Fröndenberg (DE)

(56) Entgegenhaltungen:
- US-A- 4 089 471

## Beschreibung

Die Erfindung betrifft einen Brausekopf zur Erzeugung von pulsierenden Fluidstrahlen, insbesondere für Wassermassagen, mit den im Oberbegriff des Anspruchs 1 angegebenen Merkmalen.
Ein derartiger Brausekopf ist aus der US-A-4 089 471 bekannt. Hierbei ist lediglich eine Flüssigkeitseinlaßöffnung mit entsprechend großem Querschnitt vorgesehen, was zu Funktionsstörungen, insbesondere beim Anlaufen der Kugel, führen kann.
Ferner ist aus der DE-A-33 33 327 ein Brause bekannt, bei der die Brausestrahlen radial bzw. sternförmig aus dem zylindrischen Mantel des Brausekopfes austreten. Durch die Strahlaustrittsrichtung dürfte diese Brause für den Einsatz als sanitäre Hand- oder Stationärbrause wenig geeignet sein.
Schließlich ist es bei Mundduschen bekannt, in dem Spritzkopf einen Ringkanal mit einer umlaufenden Kugel vorzusehen, wobei die Fluideinführung tangential und der Fluidaustritt koaxial aus dem Ringkanal erfolgt (US-A-3 736 923).

Der Erfindung liegt die Aufgabe zugrunde, den Brausekopf nach dem Oberbegriff des Anspruchs 1 zu verbessern und so auszubilden, daß bei dem Einsatz als sanitäre Hand- oder Stationärbrause eine optimale Funktionstüchtigkeit und eine relativ lange Gebrauchsdauer ermöglicht wird.

Diese Aufgabe wird erfindungsgemäß mit den Merkmalen des Anspruchs 1 gelöst.
Weitere Ausgestaltungen der Erfindung sind in den Ansprüchen 2 bis 9 angegeben.
Durch die Anordnung mehrerer Düsen in der den Ringkanal auf dem Brauseboden stromaufwärts begrenzenden Düsenscheibe wird eine gute Abdichtung der Fluidaustrittsöffnungen mit der Kugel erreicht, wobei insbesondere durch die erfindungsgemäße Richtung der Fluidströmung ein Aufschwimmen der Kugel in dem Ringkanal vermieden wird. Durch ein Aufschwimmen der Kugel im Ringkanal wird nämlich die Absperr- oder Unterbrecherwirkung der Kugel zu den Fluidaustrittsöffnungen vermindert oder gar aufgehoben.

Ausführungsbeispiele der Erfindung sind in der Zeichnung dargestellt und werden im folgenden näher erläutert. Es zeigt
- Figur 1: einen Brausekopf für den Einsatz in einer Hand- oder Stationärbrause im Längsschnitt in schematischer Darstellung;
- Figur 2: den Brausekopf gemäß Figur 1 in der Schnittebene II;
- Figur 3: einen Teil des Brausekopfes gemäß Figur 2 in der Schnittebene III;
- Figur 4: einen anderen Brausekopf im Längsschnitt, wobei in der linken Hälfte der Brauseboden in einer Stellung gezeigt ist, in der kontinuierlich austretende Brausestrahlen aus dem Ringkanal abgegeben werden, während in der rechten Bildhälfte der Brauseboden eine Stellung einnimmt, in der aus einer zentral angeordneten Fluidaustrittsdüse ein Brausestrahl abgegeben wird.

Bei den in der Zeichnung dargestellten Ausführungsbeispielen sind der Einfachheit halber gleiche oder entsprechende Elemente mit jeweils gleichen Bezugszeichen versehen.
Der in den Figuren 1 bis 3 schematisch dargestellte Brausekopf 1 besteht im wesentlichen aus einem Gehäuse mit einer Wassereinlaßöffnung 10, einem Brauseboden 2 mit einem Ringkanal 3, einer Kugel 5 sowie einer Düsenscheibe 4. Der etwa im Maßstab 2 : 1 dargestellte Brausekopf 1 kann sowohl als Stationärbrause als auch als Handbrause eingesetzt werden. Der Brauseboden 2 ist dabei zum Teil mit der Wassereinlaßöffnung 10 mittels Gewinde 11 dicht verbunden. In dem Brauseboden 2 ist konzentrisch zur Mittelachse des Brausekopfes 1 der Ringkanal 3 ausgebildet. Im Boden des Ringkanals 3 ist eine Rollbahn 31 für die Kugel 5 zur umlaufenden Absperrung von Fluidaustrittsöffnungen 30 vorgesehen, so daß jeweils ein intermittierender Wasserstrahl zu Dusch- und Massagezwecken erzeugt wird. Die Rollbahn 31 ist dabei torusförmig, entsprechend dem Durchmesser der Kugel 5, ausgebildet und hat eine Breite, die etwa dem doppelten Durchmesser der Fluidaustrittsöffnungen 30 entspricht. An der stromaufwärts gelegenen Seite ist der Ringkanal 3 von der Düsenscheibe 4 verschlossen, in der für den Wassereinlaß ausgebildete Düsen 40 angeordnet sind. Die als Bohrungen ausgebildete Düsen 40 haben eine Neigung 41 zur Mittelachse des Brausekopfes 1 von etwa 15°, wie es aus der Figur 3 zu entnehmen ist.
Eine besonders günstige, durch Versuche bestätigte Dimensionierung des Brausekopfes 1 kann dadurch erzielt werden, wenn der mittlere Durchmesser 32 des Ringkanals 3 etwa 20 mm beträgt und die Kugel 5 einen Durchmesser von etwa 10 mm aufweist. Die Kugel 5 sollte hierbei im Ringkanal 3 mit geringem Spiel geführt sein, wobei das Spiel zwischen Düsenscheibe 4 und der Rollbahn 31 des Brausebodens 2 zwischen 1/10 bis 3/10 mm betragen kann. Für die Brausestrahlerzeugung sind fünf symmetrisch angeordnete Fluidaustrittsöffnungen 30 in der Rollbahn 31 als Bohrungen mit einem Durchmesser von 2,5 mm und einer Bohrungslänge von etwa 6 mm ausgebildet. In der Düsenscheibe 4 sind ebenfalls auf einem Kreisring mit einem Durchmesser 32 zwölf symmetrisch angeordnete, als Bohrungen ausgebildete Düsen 40 mit einem Durchmesser von 2 mm und einer Neigung 41 von 15° vorgesehen.
Mit dem vorstehend beschriebenen Brausekopf 1 können bei einem Fließdruck von 1 bis 3 bar des zugeführten Brausewassers etwa 50 bis 100 Umläufe pro Sekunde der Kugel 5 in dem Ringkanal 3 erzeugt werden, so daß die Fluidaustrittsöffnungen 30 umlaufend von der Kugel 5 verschlossen und wieder freigegeben werden, was eine intermittierende Abgabe von Brausestrahlen aus den Fluidaustrittsöffnungen 30 verursacht und den Pulsationseffekt des Strahlbildes bewirkt. Durch die torusförmig ausgebildete Rollbahn 31 und der etwa parallel zur Mittelachse des Brausekopfes 1 gerichteten Wasserströme wird eine optimale intermittierende Abdichtung der Fluidaustrittsöffnungen 30 erreicht.

Zweckmäßig wird hierbei die Kugel 5 aus Polypropylen hergestellt. Mit Vorteil kann auch die Rollbahn 31 mit den Fluidaustrittsöffnungen 30 aus einem gummielastischen Material hergestellt werden.

Das in Figur 4 gezeigte Ausführungsbeispiel beinhaltet einen Brausekopf 1, der für eine stationäre Anordnung an einer Gebäudewand etc. vorgesehen ist. Der Brausekopf 1 ist dabei mit einer Umstellvorrichtung 7 versehen, mittels der das zuströmende Brausewasser verschiedenen Strahlerzeugungssystemen zugeführt werden kann. Der Brausekopf 1 mit seiner Umstellvorrichtung 7 entspricht weitgehend dem in der deutschen Patentschrift DE-C-30 47 336 gezeigten Brausekopf, wobei jedoch der Brauseboden 2 entsprechend der Erfindung ausgebildet ist.
Das Brausewasser wird über ein Anschlußstück 12 dem Brausekopf 1 zugeführt und über Einlaßöffnungen 13 der Umstellvorrichtung 7 zugeleitet.
Die Umstellung erfolgt dabei mit einem Hohlkolbenschieber 14, so daß einerseits eine zentral im Brauseboden 2 angeordnete Fluidaustrittsdüse 6 mit dem zuströmenden Wasser versorgt wird und einen kontinuierlich austretenden Brausestrahl erzeugt, wie es in der rechten Hälfte der Figur 4 dargestellt ist. In einer anderen Stellung des Hohlkolbenschiebers 14, wie er in der linken Bildhälfte der Figur 4 dargestellt ist, wird dagegen nur der im Brauseboden 2 ausgebildete Ringkanal 3 mit Wasser versorgt. Der Brauseboden 2 ist hierbei mit dem Hohlkolbenschieber 14 festverbunden, so daß er entsprechend dem Hohlkolbenschieber 14 die Axialbewegungen mit vollführt. In der voll in den Brausekopf 1 eingeschobenen Stellung, wie sie in der linken Bildhälfte Figur 4 dargestellt ist, greift dabei ein als Gehäusestift ausgebildetes Glied 35 durch eine Öffnung 42 in den Ringkanal 3 ein und stoppt die umlaufende Kugel 5 in einer derartigen Stellung, daß in allen Fluidaustrittsöffnungen 30 kontinuierlich Brausestrahlen erzeugt werden können. In dieser Stellung wird somit der bekannte, kontinuierlich austretende Vollbrausestrahl erzeugt.
Wird dagegen der Brauseboden 2 mit Hilfe der Umstellvorrichtung 7 um einen Teilbereich aus dem Brausekopf 1 herausgeschoben, so gibt das Glied 35 den Umlauf für die Kugel 5 frei, jedoch befindet sich der Hohlkolbenschieber 14 noch in einer Position, daß das gesamte zufließende Brausewasser über die Einlaßöffnungen 13 dem Ringkanal 3 zugeführt wird, so daß nunmehr pulsierend umlaufende Brausestrahlen aus den Fluidaustrittsöffnungen 30 abgegeben werden. Erst danach, wenn mit der Umstellvorrichtung 7 der Brauseboden 2 weiter aus dem Brausekopf 1 herausgeschoben wird, erfolgt eine Umstellung des zufließenden Brausewassers, wie es aus der rechten Bildhälfte Figur 4 zu entnehmen ist.

## Patentansprüche

1. Brausekopf zur Erzeugung von pulsierenden Fluidstrahlen, insbesondere für Wassermassagen, mit einer umlaufenden Kugel (5) zur periodischen Abdichtung der einzelnen Fluidaustrittsöffnungen (30) am Brausekopf, wobei die Kugel (5) in einem auf einem Brauseboden (2) ausgebildeten Ringkanal (3) angeordnet ist und am stromaufwärts gelegenen Bereich der Ringkanal (3) von einer Düsenscheibe (4) mit wenigstens einer Düse (40) für den Fluideintritt begrenzt ist, dadurch gekennzeichnet, daß in der Düsenscheibe (4) für den Fluideintritt mehrere Düsen (40) angeordnet sind, deren Mittelachsen zur Mittelachse des Brausekopfes (1) eine Neigung (41) von 15° aufweisen, und der Querschnitt der einzelnen Fluidaustrittsöffnungen (30) größer ist als der der einzelnen Düsen (40) für den Fluideinlaß.

2. Brausekopf nach Anspruch 1, dadurch gekennzeichnet, daß der Ringkanal (3) im Bereich der Fluidaustrittsöffnungen (30) eine Rollbahn (31) für die Kugel (5) aufweist, die torusförmig ausgebildet ist und deren Breite dem doppelten Durchmesser der Fluidaustrittsöffnungen (30) entspricht.

3. Brausekopf nach Anspruch 1 oder 2, dadurch gekennzeichnet, daß die Fluidaustrittsöffnungen (30) auf einem Kreis mit einem Durchmesser von 20 mm angeordnet sind und die Kugel (5) zur Abdichtung der Fluidaustrittsöffnungen (30) einen Durchmesser von 10 mm aufweist.

4. Brausekopf nach einem der Ansprüche 1 bis 3, dadurch gekennzeichnet, daß die Rollbahn (31) gummielastisch ausgebildet ist und die Kugel (5) aus Polypropylen besteht.

5. Brausekopf nach einem der Ansprüche 1 bis 4, dadurch gekennzeichnet, daß im Ringkanal (3) fünf Fluidaustrittsöffnungen (30) mit einem Durchmesser von 2,5 mm und einer Länge von 6 mm vorgesehen sind und die Düsenscheibe (4) zwölf als Bohrungen ausgebildete Düsen (40) mit einem Durchmesser von 2 mm aufweist.

6. Brausekopf nach einem der Ansprüche 1 bis 5, dadurch gekennzeichnet, daß ein in den Ringkanal (3) einrückbares Glied (35) vorgesehen ist, mit dem der Umlauf der Kugel (5) unterbindbar ist, derart, daß die Kugel (5) vorzugsweise in einem Bereich außerhalb der Fluidaustrittsöffnungen (30) gehalten ist.

7. Brausekopf nach Anspruch 6, dadurch gekennzeichnet, daß das Glied (35) als feststehender Gehäusestift ausgebildet und der Brauseboden (2) mit einer Umstellvorrichtung (7) axial bewegbar angeordnet ist, wobei die Umstellvorrichtung (7) so ausgelegt ist, daß bei gleichbleibender Fluidzuführung zum Ringkanal (3) der Gehäusestift aus- und einrückbar ist und somit wahlweise pulsierende oder stetige Brausestrahlen erzeugbar sind.

8. Brausekopf nach einem der Ansprüche 1 bis 7, dadurch gekennzeichnet, daß konzentrisch zum Ringkanal (3) eine Fluidaustrittsdüse (6) im Brauseboden (2) ausgebildet ist, in der ein stetiger Brausestrahl erzeugbar ist, wobei alternativ mit Hilfe einer Umstellvorrichtung (7) das zugeführte Fluid über den Ringkanal (3) oder die Fluidaustrittsdüse (6) zum Austritt bringbar ist.

9. Brausekopf nach einem der Ansprüche 1 bis 8, dadurch gekennzeichnet, daß die Kugel (5) in dem Ringkanal (3) zwischen der Rollbahn (31) und der Düsenscheibe (4) ein Spiel von 0,1 mm bis maximal 0,3 mm hat.

## Claims

1. A spray head for producing pulsating jets of fluid, in particular for water massage treatments, having an orbiting ball (5) for periodically sealing the individual fluid outlet openings (30) at the spray head, the ball (5) being arranged in an annular channel (3) formed in a spray head base (2) and being restricted at the upstream region of the annular channel (3) by a nozzle plate (4) having at least one nozzle (40) for fluid entry, characterized in that several nozzles (40) are arranged in the nozzle plate (40) for fluid entry, the centre lines of which nozzles have an inclination (41) of 15° to the centre line of the spray head (1), and the cross-section of the individual fluid outlet openings (30) is larger than that of the individual nozzles (40) for the fluid entry.

2. A spray head according to claim 1, characterized in that in the region of the fluid outlet openings (30) the annular channel (3) has a race (31) for the ball (5), which race is toroidal in form and the width thereof corresponds to twice the diameter of the fluid outlet openings (30).

3. A spray head according to claim 1 or 2, characterized in that the fluid outlet openings (30) are arranged in a circle having a diameter of 20 mm and the ball (5) for sealing the fluid outlet openings (30) has a diameter of 10 mm.

4. A spray head according to one of claims 1 to 3, characterized in that the race (31) is of rubber-elastic construction and the ball (5) consists of polypropylene.

5. A spray head according to one of claims 1 to 4, characterized in that in the annular channel (3) there are provided five fluid outlet openings (30) having a diameter of 2.5 mm and a length of 6 mm and the nozzle plate (4) has twelve nozzles (40) in the form of bores having a diameter of 2 mm.

6. A spray head according to one of claims 1 to 5, characterized in that a member (35) capable of engaging in the annular channel (3) is provided, with which orbiting of the ball (5) can be prevented in such a manner that the ball (5) is held preferably in a region away from the fluid outlet openings (30).

7. A spray head according to claim 6, characterized in that the member (35) is in the form of a stationary housing pin and the spray head base (2) is arranged so as to be axially movable by means of a change-over device (7), the change-over device (7) being so designed that with a constant supply of fluid to the annular channel (3) the housing pin is arranged to be disengaged and engaged and consequently pulsating or continuous spray jets can be generated according to choice.

8. A spray head according to one of claims 1 to 7, characterized in that concentrically with respect to the annular channel (3), a fluid outlet nozzle (6) in which a continuous spray jet can be generated is formed in the spray head base (2), and alternatively, by means of a change-over device (7), the admitted fluid can be caused to exit by way of the annular channel (3) or by way of the fluid outlet nozzle (6).

9. A spray head according to one of claims 1 to 8, characterized in that the ball (5) has a freedom of movement of 0.1 mm to a maximum of 0.3 mm in the annular channel (3) between the race (31) and the nozzle plate (4).

## Revendications

1. Pomme de douche pour créer des jets de fluide pulsés, notamment des massages avec de l'eau, à l'aide d'une bille (5) en circulation pour fermer périodiquement les différents orifices de sortie de fluide (30) de la pomme de douche, la bille (5) étant placée dans un canal annulaire (3) réalisé dans le fond (2) de la pomme de douche et délimité dans la zone amont du canal annulaire (3) par un disque de douche (4) avec au moins une buse (40) pour l'entrée du fluide, caractérisée en ce que le disque (4) pour l'entrée du fluide comporte plusieurs buses (40) dont les axes sont inclinés par rapport à l'axe de la pomme de douche (1) suivant une inclinaison (41) de 15° et la section des différents orifices de sortie de fluide (30) est supérieure à la section de chaque buse (40) d'entée de fluide.

2. Pomme de douche selon la revendication 1, caractérisée en ce que le canal annulaire (3) comporte dans la zone des orifices de sortie de fluide (30), un chemin de roulement (31) pour la bille (5), ce chemin ayant une forme de tore et sa largeur correspond au double du diamètre des orifices de sortie de fluide (30).

3. Pomme de douche selon la revendication 1 ou 2, caractérisée en ce que les orifices de sortie de fluide (30) sont prévus sur un cercle d'un diamètre de 20 mm et la bille (5) assurant la fermeture des orifices de sortie de fluide (30) à un diamètre de 10 mm.

4. Pomme de douche selon l'une des revendications 1 à 3, caractérisée en ce que le chemin de roulement (31) a l'élasticité du caoutchouc et la bille (5) est en polypropylène.

5. Pomme de douche selon l'une des revendications 1 à 4, caractérisée par cinq sorties de fluide (30) dans le canal annulaire (3) avec un diamètre de 2,5 mm et une longueur de 6 mm et le disque à buse (4) comporte douze buses (40) constituées de perçages d'un diamètre de 2 mm.

6. Pomme de douche selon l'une des revendications 1 à 5, caractérisée par un organe (35) qui peut pénétrer dans le canal annulaire (3) et permet d'arrêter la circulation de la bille (5) de façon à maintenir la bille (5) de préférence dans une zone en dehors des orifices de sortie de fluide (30).

7. Pomme de douche selon la revendication 6, caractérisée en ce que l'organe (35) est en forme de goujon fixe sur le corps de la pomme et le fond (2) de la pomme est mobile axialement par un dispositif de conversion (7), le dispositif de conversion (7) étant conçu pour qu'avec un même débit de fluide vers le canal annulaire (5), la tige du corps puisse être engagée ou dégagée et permette de créer ainsi au choix des jets de douche continus ou pulsés.

8. Pomme de douche selon l'une des revendications 1 à 7, caractérisée en ce que concentriquement au canal annulaire (3) il y a une buse de sortie de fluide (6) dont le fond (2) de la pomme qui crée un jet de douche continu, et en variante, à l'aide du dispositif de conversion (7), on peut conduire le fluide vers le canal annulaire (3) ou vers la buse de sortie de fluide (6) jusqu'à la sortie.

9. Pomme de douche selon l'une des revendications 1 à 8, caractérisée en ce que la bille (5) placée dans le canal annulaire (3), entre le chemin de roulement (31) et le disque à buse (4), a un jeu compris entre 0,1 mm jusqu'à un maximum de 0,3 mm.
